# EUROPÄISCHE PATENTSCHRIFT

(11) **EP 3 653 270 B1**
(45) Veröffentlichungstag und Bekanntmachung des Hinweises auf die Patenterteilung: **27.10.2021**
(21) Anmeldenummer: 19207041.5
(22) Anmeldetag: 05.11.2019
(51) Int. Cl.: A63B 21/055, A63B 21/16, A63B 21/00, A63B 21/22, A61H 1/00, A61H 23/02, A63B 23/12, A63B 21/072

(54) **VIBRATIONSVORRICHTUNG FÜR TRAININGS- UND THERAPEUTISCHE ANWENDUNGEN**
VIBRATION DEVICE FOR TRAINING AND THERAPEUTIC APPLICATIONS
DISPOSITIF DE VIBRATION POUR LA FORMATION ET LES APPLICATIONS THÉRAPEUTIQUES

(30) Priorität: 15.11.2018 DE 202018106493 U
(43) Veröffentlichungstag der Anmeldung: 20.05.2020
(73) Patentinhaber: Wacker, Christian, 75181 Pfozheim (DE); Stiefel, Rainer, 75181 Pforzheim (DE)
(72) Erfinder: Wacker, Andreas, 75181 Pforzheim (DE)
(74) Vertreter: Wacker, Jost Oliver

(56) Entgegenhaltungen:
- JP-B2- 4 153 997
- US-A1- 2013 331 746
- US-A1- 2018 021 624
- US-A1- 2018 272 185
- US-B1- 7 238 143

## Beschreibung

Die Erfindung betrifft eine Vibrationsvorrichtung für Trainings- und therapeutische Anwendungen nach dem Oberbegriff des Anspruchs 1. Die Vibrationsvorrichtung weist einen ersten Handgriff und einen zweiten Handgriff sowie eine von einem elektrischen Motor antreibbaren Bewegungsmechanik auf, mittels der an beiden Handgriffen eine Vibrationsbeziehungsweise Schwingungsbewegung erzeugbar ist. Dabei sind die beiden Handgriffe an einem Gestell gehalten, an dem die Bewegungsmechanik aufgenommen ist und das über die Handgriffe verlagerbar ist.

Derartige Vibrationsvorrichtungen werden für medizinische beziehungsweise physiotherapeutische Anwendungen oder zu Trainingszwecken verwendet, bei denen insbesondere die Oberkörpermuskulatur des Benutzers angeregt und aufgebaut werden soll. Hierzu ergreift der Benutzer die beiden Handgriffe, die im Betrieb über die Bewegungsmechanik vibrierend beziehungsweise hin- und her bewegt werden, so dass die Bewegungen über Hände und Arme auf den gesamten Oberkörper des Benutzers einwirken. Der Muskelapparat des Benutzers reagiert hierbei auf die von der Vibrationsvorrichtung erzeugten Bewegungen, um diese auszugleichen. Auf diese Weise werden die betreffenden Muskelgruppen angeregt und dadurch aufgebaut.

Aus DE 10 2011 000 853 A1 ist ein tragbares Trainingsgerät bekannt, das ein an einer Umlenkrolle umgelenktes Zugelement aufweist. An den Enden des Zugelementes sind dabei Handgriffe angebracht, über die der Benutzer abwechselnd Zugkräfte aufbringen kann. Zudem ist die Umlenkrolle an einem Rollenträger gehalten, über den eine Vibrationsbewegung auf das Zugelement übertragen werden kann.

US7,238,143B1 zeigt in einer ersten Ausführungsform ein Vibrationsgerät mit einem Gehäuse, an dessen Außenseite zur Erzeugung einer Vibration zwei Gewichte exzentrisch angetrieben sind. Das Gehäuse ist dabei über ein Seil, das über zwei an einer Decke gelagerte Rollen geführt ist, mit einer als Handgriff dienenden Stange verbunden. Dadurch kann bei einem eingeschalteten Vibrationsgerät die an diesem erzeugte Vibration als wiederkehrende, zu- und abnehmende Zugbelastung auf die Stange übertragen werden. In einer zweiten Ausführungsform ist die Stange über ein Gestänge mit einem exzentrischen Antrieb verbunden, während sich der Benutzer auf einer verlagerbaren Liege befindet. Bei Ergreifen der Stange eingeschaltetem Vibrationsgerät wird der Benutzer dadurch wiederkehrend vor und zurück verlagert.

JP4,153997B2 beziehungsweise die hierin genannte Prioritätsanmeldung DE19634397A1 beschreibt ein hantelartiges Gerät für eine Hand, bei dem ein Griffteil gegenüber einem Massenelement mit einer oszillierenden Bewegung angetrieben wird. Der Griffteil ist hierzu an seinen beiden Enden über jeweils ein Gelenk an einer Traverse gelagert. Zusätzlich sind beide Traversen über zwei Stützsäulen starr miteinander verbunden.

US2018/272185A1 beschreibt zwei jeweils über ein Kugelgelenk von einem Gehäuse abstehende Griffe mit einem Zughebel. Die Griffe können dabei zum Training der Handgelenksmuskulatur gegenüber dem Gehäuse mit unterschiedlichen Widerständen verdreht werden. Zur Unterstützung des Trainings können dabei sowohl an den Handgriffen als auch am Gehäuse Vibrationseinrichtungen integriert sein.

US2013/331746A1 zeigt eine Vibrationsvorrichtung mit einem kugelförmigen Gehäuse, in dem ein Antriebsmotor aufgenommen ist, der ein Gewicht oszillierend antreibt. Über zwei an der Außenseite abstehende Lagerelemente ist das Kugelförmige Gehäuse mit einer Art Kreisschale verbunden, die aus einer Vielzahl von Griffen besteht.

Nachteilig an dem bekannten Trainingsgerät ist, dass die hierbei erzeugten Vibrationsbewegungen über das Zugelement nur relativ schwach auf den Benutzer übertragen werden können und folglich auch nur eine relativ schwache Anregung der Muskulatur erfolgt. Zudem sind hierbei überhaupt nur relativ wenige Muskelgruppen erreichbar. Insgesamt ist der Trainingseffekt der bekannten Vibrationsvorrichtungen daher relativ gering.

Die Aufgabe der Erfindung ist es, bei einer gattungsgemäßen Vibrationsvorrichtung die genannten Nachteile zu vermeiden und einen erhöhten Trainingseffekt zu gewährleisten.

Diese Aufgabe wird durch eine Vibrationsvorrichtung mit den Merkmalen des Anspruchs 1 gelöst. Dabei weisen die beiden Handgriffe jeweils eine starre Verbindung mit dem Gestell auf. Hierdurch ist eine besonders direkte Übertragung der Vibrations- beziehungsweise Schwingungsbewegung des mittels der Bewegungsmechanik angeregten Gestells möglich. Zudem wird auf diese Weise die von der Bewegungsmechanik in vibrierende beziehungsweise schwingende Bewegung versetzte Masse um die Eigenmasse der Handgriffe erhöht. Insgesamt kann dadurch der Trainingseffekt noch weiter verbessert werden. Dabei ist es günstig, wenn die beiden Handgriffe jeweils eine Verbindung zwischen zwei Lagerplatten des Gestells bilden, wobei beide Handgriffe jeweils an beiden Enden mit dem Gestell verbunden sind. Dadurch können die Handgriffe besonders stabil und starr in die vibrierenden beziehungsweise schwingende Masse eingebunden werden. Auf diese Weise wirkt die durch die Bewegungsmechanik erzeugte Vibrationsbewegung zunächst auf das Gestell ein und setzt dadurch eine relativ große Masse in vibrierende beziehungsweise schwingende Bewegung. Bei ergriffenen Handgriffen kann diese Vibrations- beziehungsweise Schwingungsbewegung der Gestellmasse über die Hände und Arme des Benutzers auf dessen gesamten Oberkörper einwirken. Durch die vibrierende Masse des Gestells wirkt hierbei eine relativ hohe Bewegungsenergie auf den Oberkörper des Benutzers ein, so dass dessen Muskulatur relativ stark beansprucht werden kann. Dabei kann der Benutzer durch Anspannen bestimmter Muskelgruppen die Bereiche, die von der Vibrationsbewegung verstärkt angeregt werden sollen gezielt steuern. Auf diese Weise können hierbei im Wesentlichen alle Muskelgruppen des Oberkörpers erreicht werden.

Vorteilhafterweise weist die Bewegungsmechanik wenigstens eine im Gestell aufgenommene exzentrisch verdrehbare Schwungmasse auf, die vom Motor angetrieben ist. Hierdurch kann in einfacher Weise eine stabile und gleichmäßige Vibrations- beziehungsweise Schwingungsbewegung am Gestell generiert werden.

Zudem ist es günstig, wenn die wenigstens eine Schwungmasse über jeweils ein Drehlager an beiden Lagerplatten gelagert ist, wodurch die gesamte Masse des Gestells und der daran befestigten Handgriffe in eine einheitliche Vibrations- beziehungsweise Schwingungsbewegung versetzt werden kann, insbesondere ohne dass es innerhalb des Gestells zu bereichsweise gegenläufigen Bewegungen kommen könnte, die die wirksame Bewegungsenergie herabsetzen könnten.

Vorteilhafterweise weist die Schwungmasse eine verstellbare Amplitude auf, um die Intensität der auf den Benutzer einwirkenden Vibrations- beziehungsweise Schwingungsbewegung einstellen zu können.

Hierzu ist es günstig, wenn die verstellbare Schwungmasse zwei in ihrer Position zueinander verstellbare beziehungsweise verdrehbare Exzenterscheiben aufweist. Insbesondere bei gleicher Masse und Exzentrizität beider Exzenterscheiben können diese derart zueinander positioniert werden, dass sich ihre exzentrischen Bewegungen kräftemäßig im Wesentlichen gegenseitig aufheben oder mehr oder weniger stark ausprägen können. Die Einstellung der Positionen der beiden Exzenterscheiben zueinander kann dabei manuell, wie beispielsweise über eine Stellschraube, oder mittels eines steuerbaren Stellmotors vorgesehen werden.

In einer weiteren vorteilhaften Ausführungsform ist benachbart zum ersten Handgriff eine erste Exzentereinrichtung und benachbart zum zweiten Handgriff eine zweite Exzentereinrichtung verdrehbar gehalten. Auf diese Weise können die von der Bewegungsmechanik erzeugten Vibrations- beziehungsweise Schwingungsbewegungen besonders direkt auf die Handgriffe einwirken.

Ferner ist es günstig, wenn beide Exzentereinrichtungen über einen gemeinsamen Riemenantrieb durch den elektrischen Motor angetrieben werden können. Hierdurch ist ein einfacher Aufbau des Antriebs sowie eine exakte Abstimmung der Bewegung beider Exzentereinrichtungen aufeinander möglich. Beispielsweise können die beiden Exzentereinrichtungen mit einem voreigestellten Versatz angetrieben werden, wie insbesondere von 180°.

Vorteilhafterweise weist der elektrische Motor dabei eine einstellbare Drehzahl auf, die vorzugsweise im Bereich von 5 bis 28 Hz liegt. Hierdurch kann die von der Bewegungsmechanik erzeugte Vibrations- beziehungsweise Schwingungsbewegung individuell auf die jeweilige Anwendung oder den jeweiligen Benutzer angepasst werden.

Hierbei ist es günstig, wenn die Drehzahl über eine kabellose Verbindung mittels eines elektronischen Steuerungsgerätes eingestellt werden kann, wie beispielsweise über ein mit einer entsprechenden Steuerungs-App ausgestattetes Smartphone oder einen tragbaren Computer, wie insbesondere einen Tabletcomputer. Hierdurch ist eine besonders komfortable Steuerung der Vibrationsvorrichtung über das elektronische Steuerungsgerät möglich, einschließlich des Ablaufs von speziellen vorprogrammierten Trainingsprogrammen mit selbsttätiger Veränderung der Drehzahl.

In einer besonders bevorzugten Ausführungsform ist das Gestell verschwenkbar, wie insbesondere frei schwingend gelagert. Auf diese Weise kann das Gewicht der Vibrationsvorrichtung beziehungsweise die im Betrieb wirksame Masse unabhängig davon ausgewählt werden, welches Gewicht vom Benutzer gehalten werden kann. Dadurch ist es möglich, das Gestell beziehungsweise die Handgriffe mit einem relativ hohen Gewicht zu versehen, um einen hohen Trainingseffekt zu erzielen. Durch die verschwenkbare beziehungsweise freischwingendende Lagerung hat der Benutzer dabei die Möglichkeit, das Gestell über die Handgriffe nach eigenem Belieben auszulenken, um dadurch bestimmte Muskelgruppen gezielt anregen zu können.

Dabei ist es günstig, wenn das Gestell um einen Lagerbereich verkippbar gelagert beziehungsweise aufgehängt ist, um die Beaufschlagungsmöglichkeiten des Gestells über die Handgriffe und dadurch die Trainingsvariationen zu erweitern.

Vorteilhafterweise ist das Gestell an einer Tragevorrichtung aufgehängt, die eine ortsunabhängige Verwendung und eine stabile Lagerung der Vibrationsvorrichtung ermöglicht.

Zudem ist es günstig, wenn das Gestell an der Tragevorrichtung mittels elastischer Zugelemente in eine Ausgangsposition vorgespannt ist. Über die Zugelemente können dabei die Kräfte eingestellt werden, die ein Benutzer aufbringen muss, um die aufgehängte Vibrationsvorrichtung auszulenken.

Ferner ist es von Vorteil, wenn zwischen dem Gestell und der Tragevorrichtung eine Höhenverstellung vorgesehen ist, um die Lage der Vibrationsvorrichtung an die jeweilige Größe des Benutzers anpassen zu können.

Es wird darauf hingewiesen, dass alle oben beschriebenen Merkmale des erfindungsgemäßen Gegenstandes untereinander austauschbar beziehungsweise kombinierbar sind, sofern ein Austausch oder eine Kombination derselben aus technischen Gründen nicht ausgeschlossen ist.

In den Figuren ist eine beispielhafte Ausführungsform der Erfindung dargestellt. Es zeigen:
- Figur 1: eine Vorderansicht der erfindungsgemäßen Vibrationsvorrichtung bei abgenommenem Gehäuse
- Figur 2: eine Draufsicht auf einen Riemenantrieb der Vibrationsvorrichtung in Richtung II aus Fig. 1 und
- Figur 3: eine Vorderansicht der Vibrationsvorrichtung nach Fig. 1 in einem an einer Tragevorrichtung aufgehängten Zustand.

Fig. 1 zeigt eine Vibrationsvorrichtung 2 mit einem Gestell 4, das zwei Lagerplatten 6 aufweist. Zur besser verständlichen Darstellung sind hierbei zwei Gehäuseteile G, die zwischen den beiden Lagerplatten 6 und an der Unterseite der Vibrationsvorrichtung 2 vorgesehen sind, lediglich durch deren strichpunktiert dargestellte Außenkontur wiedergegeben. Zwischen den beiden Lagerplatten 6 sind dabei an zwei voneinander abgewandten Seiten ein erster Handgriff 8A und ein zweiter Handgriff 8B vorgesehen. Die Handgriffe 8A, 8B weisen dabei an ihren beiden Enden jeweils eine starre Verbindung 10 mit der jeweiligen Lagerplatte 6 auf, wie beispielsweise durch eine Verschraubung.

Ferner ist an dem Gestell 4 eine Bewegungsmechanik 12 gelagert, mittels der das Gestell 4 und die beiden Handgriffe 8A, 8B mit einer Vibrations- beziehungsweise Schwingungsbewegung beaufschlagt werden können. Hierzu weist die Bewegungsmechanik 12 einen elektrischen Motor 14 auf, mittels dem über einen Riemenantrieb 16 sowohl eine zum ersten Handgriff 8A benachbarte erste Exzentereinrichtung 18A als auch eine zum zweiten Handgriff 8B benachbarte zweite Exzentereinrichtung 18B angetrieben werden kann.

Beide Exzentereinrichtungen 18A, 18B weisen jeweils eine Schwungmasse 20A, 20B auf, die über Drehlager 22 an beiden Lagerplatten 6 exzentrisch verdrehbar gehalten ist. Die beiden Schwungmassen 20A, 20B sind dabei im Wesentlichen durch jeweils zwei Exzenterscheiben 24, 26 gebildet, wie in Fig. 1 und 2 beispielhaft dargestellt. Alternativ hierzu können die Schwungmassen 20A, 20B auch im Wesentlichen durch eine einzelne Exzenterscheibe gebildet sein. Durch die dargestellte Ausführungsform mit den aus zwei Exzenterscheiben 24, 26 zusammengesetzten Schwungmassen 20A, 20B ist es jedoch möglich, deren wirksame Amplitude und dadurch die Intensität der im Betrieb erzeugten Vibrationsbeziehungsweise Schwingungsbewegung einzustellen. Hierzu muss ein Versatzwinkel WA, WB verändert werden, der gemäß Fig. 2 zwischen zwei durch Pfeile E1 und E2 dargestellten Exzentrizitäten der beiden Exzenterscheiben 24, 26 eingeschlossen ist. Die Einstellung dieses Versatzwinkels WA, WB kann dabei beispielweise durch eine manuelle Handhabe oder durch einen Stellmotor ermöglicht werden (nicht dargestellt).

Darüber hinaus werden auch die beiden Schwungmassen 20A, 20B zueinander üblicherweise mit einem Versatz von 180° angetrieben, um im Betrieb der Vibrationsvorrichtung 2 eine möglichst gleichmäßige Vibrations- beziehungsweise Schwingungsbewegung gewährleisten zu können. Alternativ hierzu kann jedoch auch jeder andere Versatz vorgesehen sein, um eine spezielle Vibrationsbewegung zu erzeugen. Zudem ist es auch möglich, eine Einstellmöglichkeit zur Veränderungen des Drehversatzes zwischen den beiden Schwungmassen 20A, 20B vorzusehen (nicht dargestellt).

Ferner kann auch eine Drehzahl des elektrischen Motors eingestellt werden, wie bevorzugterweise auf einen Wert zwischen 5 und 28 Hz. Hierfür kann beispielweise eine Steuerungseinrichtung 28 vorgesehen sein, wie sie aus Fig. 1 zu entnehmen ist. Die Steuerungseinrichtung 28 kann dabei beispielsweise über eine gut zugängliche Bedienung 29 an einer Außenseite des Gestells 4 einstellbar sein. Alternativ oder zusätzlich hierzu kann die Steuerungseinrichtung 28 auch eine Schnittstelle 30 für eine kabellose Verbindung, wie insbesondere über Bluetooth, aufweisen. Hierdurch ist eine Verbindung mit einem elektronischen Steuerungsgerät 32 möglich, wie es beispielhaft in Fig. 3 dargestellt ist. Das elektronische Steuerungsgerät 32 kann dabei beispielsweise durch einen tragbaren beziehungsweise Tablet-Computer oder durch ein Smartphone gebildet sein, auf dem ein entsprechendes Steuerungsprogramm, wie beispielsweise einer aus dem Internet herunterladbaren App, gespeichert ist. Auf diese Weise kann der elektrische Motor 14 auch über das separate elektronische Steuerungsgerät 32 eingestellt beziehungsweise gesteuert werden.

Wie aus Fig. 3 ferner zu entnehmen ist, ist die Vibrationsvorrichtung 2 vorzugsweise an einer Tragevorrichtung 34 aufgehängt, wie beispielsweise über ein seil- oder kettenförmiges Element. Dadurch muss ein Benutzer das Gewicht der Vibrationsvorrichtung 2 im Betrieb nicht selbst tragen. Die Vibrationsvorrichtung 2 ist hierbei über einen zentralen Lagerbereich 36 verschwenkbar und verkippbar gelagert, so dass der Benutzer diese in jede beliebige Position verbringen kann, um im Betrieb jeweils bestimmte Muskelgruppen anregen zu können.

Wie dargestellt, kann die Vibrationsvorrichtung 2 zudem über elastische Zugelemente 38, wie beispielsweise Gummibänder, in eine insbesondere horizontale Ausgangsposition vorgespannt sein. Über die Zugelemente 38 kann dabei die Kraft vorbestimmt werden, die notwendig ist, um die Vibrationsvorrichtung 2 in die verschiedenen Richtungen auszulenken. Darüber hinaus ermöglichen die Zugelemente 38 insbesondere zu Beginn und am Ende einer Anwendung eine komfortablere Handhabung der Vibrationsvorrichtung 2.

Ferner kann zwischen der Vibrationsvorrichtung 2 und der Tragevorrichtung 34 eine Höhenverstellung 40 vorgesehen werden, um die Ausgangsposition der Vibrationsvorrichtung 2 individuell an die Körpergröße des jeweiligen Benutzers anpassen zu können. Zudem kann die Höhenverstellung 40 zur Anpassung der Vibrationsvorrichtung 2 an verschiedene Anwendungsarten dienen. Beispielsweise kann sich der Benutzer auf eine Liege legen oder auf einen Stuhl setzen, um die Vibrationsvorrichtung 2 im Bereich seiner Beine zu verwenden, wie durch direkte Beaufschlagung oder beispielsweise durch Befestigung von Beinschlingen an den Haltegriffen 8A, 8B (nicht dargestellt).

Wie aus Fig. 2 zu entnehmen ist, weisen die beiden Lagerplatten 6 zudem eine Kontur mit einem konkaven Abschnitt auf. Dieser ermöglich im aufgehängten Zustand der Vibrationsvorrichtung 2 als weitere Funktion eine komfortable Anlage an Körperteile des Benutzers, wie beispielsweise im Rückenbereich, um diese zu massieren. Das Eigengewicht der Vibrationsvorrichtung 2 sorgt dabei zusammen mit den Zugelementen 38 für einen geeigneten Anpressdruck.

Es wird darauf hingewiesen, dass alle oben beschriebenen Elemente und Merkmale der verschiedenen Ausführungsformen des erfindungsgemäßen Gegenstandes untereinander austauschbar beziehungsweise kombinierbar sind, sofern ein Austausch oder eine Kombination derselben aus technischen Gründen nicht ausgeschlossen ist.

## Patentansprüche

1. Vibrationsvorrichtung (2) für Trainings- und therapeutische Anwendungen
mit einem ersten Handgriff (8A) und einem zweiten Handgriff (8B) und
mit einer von einem elektrischen Motor (14) antreibbaren Bewegungsmechanik (12), mittels der an beiden Handgriffen (8A, 8B) eine Vibrationsbewegung erzeugbar ist,
wobei die beiden Handgriffe (8A, 8B) an einem Gestell (4) gehalten sind, an dem die Bewegungsmechanik (12) gelagert ist
**dadurch gekennzeichnet, dass** die beiden Handgriffe (8A, 8B) jeweils eine starre Verbindung (10) mit dem Gestell (4) aufweisen und dabei jeweils eine Verbindung zwischen zwei Lagerplatten (6) des Gestells (4) bilden.

2. Vibrationsvorrichtung nach Anspruch1, **dadurch gekennzeichnet, dass** die Bewegungsmechanik (12) wenigstens eine im Gestell (4) aufgenommene, exzentrisch verdrehbare Schwungmasse (20A, 20B) aufweist.

3. Vibrationsvorrichtung nach Anspruch 2, **dadurch gekennzeichnet, dass** die wenigstens eine Schwungmasse (20A, 20B) über jeweils ein Drehlager (22) an beiden Lagerplatten (6) gelagert ist.

4. Vibrationsvorrichtung nach Anspruch 2 oder 3, **dadurch gekennzeichnet, dass** die Schwungmasse (20A, 20B) eine verstellbare Amplitude aufweist.

5. Vibrationsvorrichtung nach Anspruch 4, **dadurch gekennzeichnet, dass** die verstellbare Schwungmasse (20A, 20B) zwei in ihrer Position zueinander verstellbare Exzenterscheiben (24, 26) aufweist.

6. Vibrationsvorrichtung nach einem der Ansprüche 2 bis 5, **dadurch gekennzeichnet, dass** benachbart zum ersten Handgriff (8A) eine erste Exzentereinrichtung (18A) und benachbart zum zweiten Handgriff (8B) eine zweite Exzentereinrichtung (18B) verdrehbar gehalten ist.

7. Vibrationsvorrichtung nach Anspruch 6, **dadurch gekennzeichnet, dass** beide Exzentereinrichtungen (18A, 18B) über einen Riemenantrieb (16) durch den elektrischen Motor (14) antreibbar sind.

8. Vibrationsvorrichtung nach Anspruch 7, **dadurch gekennzeichnet, dass** der elektrische Motor (14) eine einstellbare Drehzahl aufweist.

9. Vibrationsvorrichtung nach Anspruch 8, **dadurch gekennzeichnet, dass** die Drehzahl über eine kabellose Verbindung mittels eines elektronischen Steuerungsgerätes (28) einstellbar ist.

10. Vibrationsvorrichtung nach einem der Ansprüche 1 bis9, **dadurch gekennzeichnet, dass** das Gestell (4) verschwenkbar gelagert ist.

11. Vibrationsvorrichtung nach einem der Ansprüche 10, **dadurch gekennzeichnet, dass** das Gestell (4) um einen Lagerbereich (36) verkippbar gelagert ist.

12. Vibrationsvorrichtung nach Anspruch 11, **dadurch gekennzeichnet, dass** das Gestell (4) an einer Tragevorrichtung (34) aufgehängt ist.

13. Vibrationsvorrichtung nach Anspruch 12, **dadurch gekennzeichnet, dass** das Gestell (4) an der Tragevorrichtung (34) mittels elastischer Zugelemente (38) in eine Ausgangsposition vorgespannt ist.

14. Vibrationsvorrichtung nach Anspruch 12 oder 13, **dadurch gekennzeichnet, dass** zwischen dem Gestell (4) und der Tragevorrichtung (34) eine Höhenverstellung (40) vorgesehen ist.

## Claims

1. Vibration device (2) for training and therapeutic applications,
with a first handle (8A) and a second handle (8B) and
with a movement mechanism (12) which can be driven by an electric motor (14), by means of which a vibration movement can be produced at the two handles (8A, 8B),
wherein the two handles (8A, 8B) are held on a frame (4), on which the movement mechanism (12) is mounted,
**characterised in that** the two handles (8A, 8B) exhibit in each case a rigid connection (10) with the frame (4), and in this situation in each case form a connection between two bearing plates (6) of the frame (4).

2. Vibration device according to claim 1, **characterised in that** the movement mechanism (12) comprises at least one flywheel mass (20A, 20B), accommodated in the frame (4) and capable of eccentric rotation.

3. Vibration device according to claim 2, **characterised in that** the at least one flywheel mass (20A, 20B) is mounted on both bearing plates (6), in each case by means of a pivot bearing (22).

4. Vibration device according to claim 2 or 3, **characterised in that** the flywheel mass (20A, 20B) exhibits an adjustable amplitude.

5. Vibration device according to claim 4, **characterised in that** the adjustable flywheel mass (20A, 20B) comprises two eccentric disks (24, 26), which are adjustable in their position in relation to one another.

6. Vibration device according to any one of claims 2 to 5, **characterised in that** a first eccentric device (18A) is rotatably held adjacent to the first handle (8A), and a second eccentric device (18B) is rotatably held adjacent to the second handle (8B)

7. Vibration device according to claim 6, **characterised in that** both eccentric devices (18A, 18B) can be driven by the electric motor (14) by means of a belt drive (16).

8. Vibration device according to claim 7, **characterised in that** the electric motor (14) exhibits an adjustable revolution speed.

9. Vibration device according to claim 8, **characterised in that** the revolution speed is adjustable by means of a wireless connection by means of an electronic control device (28).

10. Vibration device according to any one of claims 1 to 9, **characterised in that** the frame (4) is mounted on bearings such as to pivot.

11. Vibration device according to any one of claims 10, **characterised in that** the frame (4) is mounted on bearings such as to be tilted about a bearing range (36).

12. Vibration device according to claim 11, **characterised in that** the frame (4) is suspended on a carrier device (34).

13. Vibration device according to claim 12, **characterised in that** the frame (4) is subjected to preliminary tension at the carrier device (34) by means of elastic tension elements (38) and moved into an initial starting position.

14. Vibration device according to claim 12 or 13, **characterised in that** a height adjustment device (40) is provided between the frame (4) and the carrier device (34).

## Revendications

1. Dispositif de vibration (2) pour des applications d'entrainement et thérapeutiques avec une première poignée (8A) et une deuxième poignée (8B) et
avec un mécanisme de mouvement (12) pouvant être entraîné par un moteur électrique (14), au moyen duquel un mouvement de vibration peut être produit aux deux poignées (8A, 8B),
les deux poignées (8A, 8B) étant maintenues sur un support (4) sur lequel est monté le mécanisme de mouvement (12),
**caractérisé en ce que** les deux poignées (8A, 8B) comportent chacune un raccordement rigide (10) au support (4) en formant chacune une liaison entre deux plaques de support (6) du support (4).

2. Dispositif vibrant selon la revendication 1, **caractérisé en ce que** le mécanisme de mouvement (12) comporte au moins une masse d'inertie (20A, 20B) logée dans le support (4) et pouvant tourner de manière excentrée.

3. Dispositif vibrant selon la revendication 2, **caractérisé en ce que** l'au moins une masse d'inertie (20A, 20B) est montée sur les deux plaques de support (6) respectivement par l'intermédiaire d'un pivot (22).

4. Dispositif vibrant selon la revendication 2 ou 3, **caractérisé en ce que** la masse d'inertie (20A, 20B) a une amplitude réglable.

5. Dispositif vibrant selon la revendication 4, **caractérisé en ce que** la masse d'inertie réglable (20A, 20B) comporte deux disques excentriques (24, 26) réglables en position l'un par rapport à l'autre.

6. Dispositif vibrant selon l'une des revendications 2 à 5, **caractérisé en ce qu'**un premier dispositif excentrique (18A) est maintenu adjacent à la première poignée (8A) de manière à pouvoir tourner et un deuxième dispositif excentrique (18B) est maintenu adjacent à la deuxième poignée (8B) de manière à pouvoir tourner.

7. Dispositif vibrant selon la revendication 6, **caractérisé en ce que** les deux dispositifs excentriques (18A, 18B) peuvent être entraînés par le moteur électrique (14) via un entraînement par courroie (16).

8. Dispositif vibrant selon la revendication 7, **caractérisé en ce que** le moteur électrique (14) a une vitesse de rotation réglable.

9. Dispositif vibrant selon la revendication 8, **caractérisé en ce que** la vitesse de rotation peut être réglée via une connexion sans fil au moyen d'un dispositif de commande électronique (28).

10. Dispositif vibrant selon l'une des revendications 1 à 9, **caractérisé en ce que** le support (4) est monté de manière à pouvoir pivoter.

11. Dispositif vibrant selon l'une des revendications 10, **caractérisé en ce que** le support (4) est monté de manière à pouvoir basculer autour d'une zone de palier (36).

12. Dispositif vibrant selon la revendication 11, **caractérisé en ce que** le support (4) est suspendu à un dispositif porteur (34).

13. Dispositif vibrant selon la revendication 12, **caractérisé en ce que** le support (4) est précontraint dans une position initiale sur le dispositif porteur (34) au moyen d'éléments de traction élastiques (38).

14. Dispositif vibrant selon la revendication 12 ou 13, **caractérisé en ce qu'**un réglage en hauteur (40) est prévu entre le support (4) et le dispositif porteur (34).
